# DEMANDE DE BREVET EUROPEEN

(11) **EP 1 538 583 A1**
(43) Date de publication de la demande: **08.06.2005**
(21) Numéro de dépôt: 03292777.4
(22) Date de dépôt: 06.11.2003
(51) Int. Cl.: G08G 1/123

(54) **Système de covoiturage**

(71) Demandeur: One plus One Technologies S.A.R.L., 19000 Tulle (FR)
(72) Inventeur: Bisson, Frédéric Jean Georges, 78470 Saint Rémy les Chevreuse (FR)

(57) **Abrégé**

Les voyageurs appellent à partir de leur terminal téléphonique mobile un numéro d'appel spécifique selon qu'ils sont respectivement conducteurs ou passagers, et selon le passager, respectivement le conducteur, avec lequel ils covoiturent. Un autocommutateur enregistre les numéros appelants s'ils sont présentés dans la signalisation téléphoniques et peut dans ce cas ne pas décrocher, ou bien enregistre le code d'identification du voyageur communiqué en réponse à une annonce vocale. L'ensemble des informations relatives aux appels enregistrées par l'autocommutateur, rapproché des relations potentielles entre voyageurs enregistrées dans une base de données relationnelle, permet de détecter et de valider l'occurrence et la composition de l'équipage du trajet covoituré.

## Description

La présente invention concerne un dispositif de validation de trajets habituels, covoiturés entre un conducteur et un ou plusieurs passagers.

Le covoiturage, défini en tant que moyen de transport reposant sur le principe du partage, entre plusieurs voyageurs, de l'utilisation de la voiture particulière de l'un d'entre eux, le conducteur, pour effectuer un voyage partagé, résulte souvent d'un accord plus ou moins formel, passé entre les dits voyageurs. L'application des termes du dit accord, en particulier économiques, fait rarement appel à l'intervention d'un tiers.

Pourtant, la gestion du partage économique, correspondant au partage de l'utilisation de la voiture du conducteur, peut apporter plus de souplesse dans l'utilisation du covoiturage en maintenant une répartition équitable des dépenses des voyageurs quelles que soient les occurrences de leurs voyages partagés ou encore, pendant ces voyages, qui que soit le conducteur. Une telle gestion, opérée par un tiers, ci-après désigné opérateur, peut ainsi constituer un service utile aux voyageurs. Cette gestion implique que l'opérateur détecte et valide l'occurrence du trajet covoituré, ainsi que l'identité du ou des passagers et du conducteur qui composent l'équipage pendant le dit trajet. Les solutions envisagées dans la littérature pour opérer une telle gestion résultent en général d'un compromis entre d'une part la fiabilité des processus de détection et de validation utilisés et, d'autre part, les coûts de communication servant établir cette détection et cette validation ou encore les contraintes pratiques qui s'imposent au voyageur dans les déclarations qu'il fait à l'opérateur de ses trajets covoiturés.

La présente invention consiste à détecter et à valider l'occurrence et la composition de l'équipage d'un trajet covoituré, de manière déterministe, sans nécessairement occasionner l'établissement de communications téléphoniques, et ne requérant de la part des voyageurs que des actions élémentaires réalisées avec leur terminal téléphonique mobile, préférablement pendant le déroulement ou au terme du trajet covoituré.

Le dispositif selon l'invention est un système d'information composé :
- d'une base de données relationnelle, notée BDR
- d'un autocommutateur privé, noté PBX, raccordé au réseau téléphonique commuté fixe, le dit PBX étant associé à une mémoire d'enregistrement des appels reçus, notée MAR.

Selon un premier mode particulier de réalisation du dispositif selon l'invention, dit « sans nécessité d'établir de communication téléphonique », le PBX est muni d'une commande notée SCX qui, lorsque la dite commande est activée, bloque le décrochage des appels reçus lorsque la signalisation téléphonique associée aux dits appels présente le numéro téléphonique de l'appelant.

La figure 1 donne un exemple de relations entre les éléments de la liste V_{k=1,...,N} de N voyageurs enregistrés dans la BDR, N étant le nombre de voyageurs dont l'opérateur gère l'activité de covoiturage. Chaque voyageur Vₖ est caractérisé dans la BDR par :
- un attribut bouléen I(Vₖ), dont la valeur est « vrai » si le terminal téléphonique mobile du voyageur présente son numéro appelant par la signalisation téléphonique associée aux appels émis depuis le dit terminal, et dont la valeur est « faux » sinon,
- un attribut alpha-numérique A(Vₖ) servant d'identifiant du voyageur Vₖ et dont la valeur est le numéro appelant du terminal téléphonique mobile de Vₖ, si I(Vₖ) = « vrai », ou bien correspond à un code d'identification de Vₖ, si I(Vₖ) = « faux».

Chaque voyageur Vₖ est potentiellement conducteur Cₖ ou passager Pₖ, l'indétermination correspondante n'étant levée que pour un trajet donné. La liste V_{k=1,...,N} se découple ainsi en une liste C_{k=1,...,N} de conducteurs potentiels et une liste P_{k=1,...,N} de passages potentiels. L'existence d'une relation entre deux voyageurs Vₖ et V_{I}, notée R(k,I), se traduit sur la figure 1 par une liaison entre Cₖ et Pₗ. Une telle relation signifie que lorsque Vₖ est conducteur et que V_{I} est passager, alors Vₗ est un passager potentiel de Vₖ. A titre d'exemple, la figure 1 représente R(5,3).

A la relation R(k,l), enregistrée dans la BDR, est associée un couple de valeurs entières, noté (a(k),b(I)) où :
- a(k) est le rang du passager Pₗ dans la liste des passagers potentiels de Cₖ, ordonnée dans le sens des indices croissants des éléments de la liste C_{k=1,...,N}
- b(I) est le rang du conducteur Cₖ dans la liste des conducteurs potentiels de Pₗ, ordonnée dans le sens des indices croissants des éléments de la liste P_{k=1,...,N}.
Ainsi, par exemple, à la relation R(5,3) est associé le couple (3,2) car P₃ occupe le rang a(5) = 3 dans la liste ordonnée des passagers potentiels de C₅ et C₅ occupe le rang b(3) = 2 dans la liste ordonnée des conducteurs potentiels de P₃.

Le PBX est configuré de sorte à recevoir les appels téléphoniques des passagers sur une première liste de numéros d'appel notée num_passager_{s=1,...,smax}, où smax est le nombre maximal de conducteurs en relations potentielles avec un même passager. Lorsqu'un passager P_{I} effectue un trajet covoituré avec un conducteur Cₖ, en cohérence avec l'existence de la relation R(k,l) dans la BDR, il appelle à partir de son terminal téléphonique mobile le numéro num_passagerₛ où s = b(I). Si I(V_{I}) = « vrai » et si la commande SCX est activée, alors le PBX ne décroche pas l'appel du passager P_{I} qui raccroche après avoir entendu une ou deux sonneries d'attente. Si I(V_{I}) = « faux » ou que la commande SCX n'est pas activée ou encore que le PBX n'est pas doté de la commande SCX, alors le PBX décroche et un dispositif tel par exemple qu'un serveur à synthèse vocale invite le passager à communiquer son identifiant A(V_{I}). Dans tous les cas, le PBX enregistre dans la mémoire MAR les informations horodatées relatives à l'appel du passager, à savoir le numéro appelé num_passagerₛ, l'identifiant de l'appelant A(V_{I}) et l'heure de l'appel, notée HMNp.
Le système d'information de l'opérateur déduit des informations contenues dans cet enregistrement que :
- le voyageur V_{I} a effectué un trajet covoituré à l'heure HMNp,
- pour ce trajet il était passager,
- s'il existe une relation R(k,l) dans la BDR, telle que l'indice s du numéro appelé num_passagerₛ soit égal à b(I), alors son conducteur était Vₖ,
constituant ainsi un premier niveau de détection et de validation d'un trajet covoituré entre V_{I} et V_{k.}

Selon un deuxième mode de réalisation du dispositif selon l'invention, dit « à contrôle croisé », le PBX est également configuré de sorte à recevoir les appels téléphoniques des conducteurs sur une deuxième liste de numéros d'appel notée num_conducteur_{t=1,...,tmax}, où tmax est le nombre maximal de passagers en relations potentielles avec un même conducteur. A chaque fois qu'un conducteur Cₖ prend à bord de sa voiture un passager P_{I}, en cohérence avec l'existence de la relation R(k,l) dans la BDR, il appelle à partir de son terminal téléphonique mobile le numéro num_conducteurₜ où t = a(k). Si l(Vₖ)= « vrai » et si la commande SCX est activée, alors le PBX ne décroche pas l'appel du conducteur Cₖ qui raccroche après avoir entendu une ou deux sonneries d'attente. Si I(Vₖ) = « faux » ou que la commande SCX n'est pas activée ou encore que le PBX n'est pas doté de la commande SCX, alors le PBX décroche et un dispositif tel par exemple qu'un serveur à synthèse vocale invite le conducteur à communiquer son identifiant A(Vₖ). Dans tous les cas, le PBX enregistre dans la mémoire MAR les informations horodatées relatives à l'appel du conducteur, à savoir le numéro appelé num_conducteurₜ, l'identifiant de l'appelant : A(Vₖ) et l'heure de l'appel HMNc.
Le système d'information de l'opérateur déduit des informations contenues dans cet enregistrement que :
- le voyageur Vₖ a effectué un trajet covoituré à l'heure HMNc,
- pour ce trajet il était conducteur,
- s'il existe une relation R(k,l) dans la BDR, telle que l'indice t du numéro appelé num_conducteurₜ soit égal à a(k), alors l'un de ses passagers était Vₗ,
constituant ainsi, par recoupement avec le premier niveau de détection et de validation, un niveau complémentaire de validation du trajet covoituré entre V_{I} et Vₖ.

## Revendications

1. Dispositif de détection et de validation d'occurrences de trajets covoiturés et d'identification de la composition des équipages des dits trajets, le dit dispositif comportant :
- un autocommutateur enregistrant dans une mémoire associée les appels des voyageurs, en particulier l'heure d'appel, le numéro appelant ou un code d'identification de l'appelant, le numéro appelé,
- une base de données relationnelle,
**caractérisé en ce que** l'autocommutateur dispose d'une liste de numéros d'appels réservés aux passagers les dits numéros étant associés aux rangs des conducteurs des dits passagers dans la liste ordonnée des conducteurs potentiels des dits passagers.

2. Dispositif selon la revendication 1), **caractérisé en ce que** l'autocommutateur dispose d'une liste additionnelle de numéros d'appels réservés aux conducteurs, les dits numéros étant associés aux rangs des passagers des dits conducteurs dans la liste ordonnée des passagers potentiels des dits conducteurs.

3. Dispositif selon la revendication 1) ou 2), **caractérisé en ce que** l'autocommutateur est doté d'une commande dont l'activation bloque le décrochage des appels reçus lorsque la signalisation téléphonique associée aux dits appels présente le numéro téléphonique appelant.
